# DEMANDE DE BREVET EUROPEEN

(11) **EP 0 721 756 A1**
(43) Date de publication de la demande: **17.07.1996**
(21) Numéro de dépôt: 96400106.9
(22) Date de dépôt: 16.01.1996
(51) Int. Cl.: A47F 5/08

(54) **Système de présentation à la vente de produits**

(30) Priorité: 16.01.1995 FR 9500608
(71) Demandeur: Société dite: ALSER Société Anonyme, F-92215 Saint Cloud (FR)
(72) Inventeur: Mangieri, Dominique, F-34160 Boisseron (FR)
(74) Mandataire: Farges, Roger

(57) **Abrégé**

Ce système comprend au moins une broche de suspension (2) inclinée supportant des emballages (3) de type "blister".

Chaque broche (2) présente une inclinaison vers le bas par rapport à l'horizontale comprise entre 10° et 20°, et chaque broche (2) et/ou chaque emballage (3) comprend des moyens (6) permettant de réduire suffisamment les frottements des emballages (3) sur la broche (2) pour que les emballages (3) puissent glisser par gravité vers la partie antérieure de la broche (2).

## Description

La présente invention concerne un système de présentation à la vente de produits, comprenant une broche et des emballages de type "blister", suspendus à cette broche.

Les objets de petites dimensions sont la plupart du temps présentés à la vente dans des emballages communément dénommés "blister".

Un tel emballage est généralement constitué par une coquille en matériau synthétique transparent délimitant un logement pour le ou les produits, rapportée par ses bords sur une feuille-support en carton. Cette dernière présente une ouverture à sa partie supérieure, permettant l'engagement de l'emballage sur une broche de suspension, elle-même fixée à un panneau de fond.

Un même panneau comprend une pluralité de broches, généralement horizontales, disposées au voisinage les unes des autres, ce panneau et ces broches constituant le présentoir des produits à vendre.

Chaque broche reçoit plusieurs emballages contenant un même type de produits, qui sont engagés successivement sur elle les uns derrière les autres.

Ce système de présentation, très largement répandu, permet au consommateur de parfaitement visualiser l'ensemble des différents produits proposés pour opérer son choix et de saisir facilement l'emballage du produit qui l'intéresse.

Ce système présente toutefois un inconvénient important. En effet, les broches se vident au fur et à mesure du prélèvement des emballages, de sorte qu'après une certaine période de temps, les emballages disponibles sont cantonnés sur la partie postérieure des broches, la partie antérieure de celles-ci étant dégarnie. Compte tenu de la proximité des différentes broches, ces emballages ne sont plus très visibles du consommateur, ni très accessibles.

De plus, le fait que les emballages ne soient pas au même niveau sur les différentes broches et que certaines broches comportent plus d'emballages que d'autres affecte l'aspect visuel général du présentoir.

Pour remédier à cet inconvénient, il est habituel d'avancer périodiquement les emballages sur la partie antérieure des broches. Cette tâche, réalisée manuellement et répétée plusieurs fois par jour, est particulièrement fastidieuse compte tenu du nombre de broches pouvant exister dans un grand magasin.

De plus, elle ne permet pas de remédier à la dégradation progressive de la présentation des produits entre deux interventions.

Il a alors été imaginé d'incliner les broches vers le bas selon un angle avec l'horizontale compris entre 25 et 30°, afin de permettre le glissement des emballages par gravité vers la partie antérieure des broches.

Il apparaît que cette inclinaison génère une poussée trop forte des emballages situés à l'arrière des broches sur les emballages situés à l'avant, conduisant à un échappement de ces derniers hors de la broche.

En outre, la perte d'espace de présentation disponible sur un panneau est excessive.

Il a également été imaginé de retenir les emballages sur les broches par des butées contre lesquelles la partie inférieure de ces emballages prend appui. Ce système présente toutefois l'inconvénient d'être complexe et de ne pas pouvoir être adapté aux différentes conditions d'implantation des présentoirs.

L'invention vise à remédier à l'ensemble de ces inconvénients en fournissant un système de présentation permettant de maintenir les emballages dans la partie antérieure des broches sans que ceux-ci ne risquent de s'échapper des broches et sans perte excessive de place disponible sur le présentoir.

Le système qu'elle concerne est du type précité comprenant au moins une broche de suspension inclinée supportant des emballages de type "blister".

Selon l'invention, chaque broche présente une inclinaison vers le bas par rapport à l'horizontale comprise entre 10° et 20°, et chaque broche et/ou chaque emballage comprend des moyens permettant de réduire suffisamment les frottements des emballages sur la broche pour que les emballages puissent glisser par gravité vers la partie antérieure de la broche.

La réduction des frottements des emballages permet d'obtenir un glissement par gravité de ces emballages vers la partie antérieure de la broche, même avec une inclinaison réduite de celle-ci.

Cette inclinaison réduite limite la poussée que les emballages situés sur la partie postérieure de la broche exercent sur les emballages situés sur sa partie antérieure, de sorte que tout risque d'échappement de ces emballages hors de la broches est fortement réduit.

En outre, cette inclinaison réduite limite à un niveau acceptable la perte d'espace disponible sur le présentoir.

De préférence, chaque broche comprend elle-même lesdits moyens permettant de réduire au maximum les frottements des emballages sur elle, de sorte que des emballages classiques, présentant des ouvertures de suspension normalisées, peuvent être utilisés avec elle. Selon une autre forme de réalisation de l'invention, toutefois, ces moyens pourraient être constitués par des patins de surface réduite fixés sur les feuilles-support au niveau des ouvertures de suspension, ou aménagés par découpe appropriée de ces ouvertures.

Ces moyens sont avantageusement constitués par au moins une nervure longitudinale aménagée dans la partie supérieure de la broche, au niveau des points de frottements des emballages sur elle.

Ces moyens peuvent également être constitués par des nervures réparties sur le pourtour de la broche.

La broche peut être constituée par une tige unique. Dans ce cas, elle comprend de préférence deux nervures situées de part et d'autre de son plan médian vertical, à égale distance de ce plan.

Ces deux nervures permettent de stabiliser les emballages par rapport à la broche et d'éviter tout contact entre les portions de la feuille-support délimitant latéralement les trous de suspension et les portions latérales de la broche.

Dans le même but, les parois latérales de la broche sont avantageusement planes et inclinées vers l'intérieur. Les surfaces de frottement des emballages avec la broche se limitent ainsi, outre les nervures, aux arêtes séparant ces parois latérales inclinées du reste de la surface de la broche.

Chaque broche peut également être constituée par deux tiges parallèles, raccordées l'une à l'autre par leurs extrémités antérieures. Dans ce cas, chaque tige comporte une nervure longitudinale aménagée au niveau de sa génératrice supérieure.

De préférence, chaque broche comprend, au niveau de son extrémité libre, une portion sensiblement horizontale dépourvue desdits moyens permettant de réduire au maximum les frottements entre les emballages et elle, cette portion étant prolongée par un bec terminal recourbé vers le haut.

Les emballages situés sur la partie antérieure de la broche se placent d'eux-mêmes sur cette portion sensiblement horizontale lorsqu'ils subissent la poussée des emballages situés sur la partie postérieure de la broche, et y sont retenus par le bec terminal. Ils glissent relativement difficilement sur cette portion, ce qui contribue à empêcher leur échappement hors de la broche.

De plus, cette portion sensiblement horizontale favorise la visualisation de ces emballages et leur préhension par le consommateur.

Avantageusement, le bec recourbé comprend au moins une nervure faisant saillie de sa paroi latérale. Cette nervure forme une butée qui contribue à éliminer tout risque d'échappement des emballages hors de la broche, même lorsque la poussée des emballages situés sur la partie postérieure de la broche est importante.

Les moyens selon l'invention, permettant de réduire suffisamment les frottements des emballages sur la broche, peuvent faire corps avec la broche, et être aménagés lors de la fabrication de celle-ci par un procédé peu onéreux de mise en oeuvre, en particulier par extrusion, estampage, ou moletage. Ces moyens peuvent également être fixés à la broche, après fabrication. Par exemple, une broche métallique de section circulaire pourrait être gainée extérieurement par un tube en matière plastique à faible coefficient de friction, telle que du polyéthylène à haute densité, présentant une ou plusieurs nervures. Les nervures pourraient également être rapportées sur la broche par collage ou soudage, ou au moyen d'une bande adhésive portant une ou deux nervures.

Pour sa bonne compréhension, l'invention est à nouveau décrite ci-dessous en référence au dessin schématique annexé représentant, à titre d'exemple non limitatif, une forme de réalisation préférée du système de présentation qu'elle concerne.
La figure 1 en est une vue en perspective ;
la figure 2 en est une vue de côté ;
la figure 3 en est une vue en coupe selon la ligne III-III de la figure 2 ;
la figure 4 en est une vue partielle, à échelle agrandie et
les figures 5 à 7 sont des vues similaires à la figure 3 de trois variantes de réalisation d'un élément que comprend ce système.

Les figures 1 et 2 représentent un système 1 de présentation à la vente de produits, comprenant une broche 2 et des emballages 3 de type "blister", suspendus à cette broche 2.

La broche 2 est constituée par une tige unique. Elle présente une extrémité recourbée 2a, solidaire d'une patte de fixation 4. Comme le montrent les figures, cette patte 4 présente une partie supérieure en forme de crochet permettant son engagement et sa prise d'appui sur la tranche d'un panneau de fond vertical 5.

Ce panneau 5 peut recevoir une pluralité de broches 2 disposées au voisinage les unes des autres, et constitue, avec celles-ci, le présentoir des produits à vendre.

La portion principale 2b de la broche 2 présente une inclinaison de 15° vers le bas par rapport à l'horizontale et comprend, ainsi que le montre plus particulièrement la figure 3, deux nervures longitudinales 6.

Ces nervures 6 sont aménagées dans la partie supérieure de la broche 2, par estampage de la tige constituant cette dernière. Elles sont situées de part et d'autre du plan médian vertical de la broche 2, à égale distance de ce plan.

Au niveau de son extrémité antérieure, la broche 2 comprend, ainsi que le montre la figure 4, une portion 2c sensiblement horizontale, dépourvue de nervures 6, prolongée par un bec terminal 2d recourbé vers le haut selon un angle d'environ 30°.

Comme le montrent les figures 1,2 et 4, le bec recourbé 2d comprend une nervure longitudinale 7 faisant saillie de sa paroi latérale.

Les emballages 3 sont, quant à eux, de type tout-à-fait classique. Chacun d'eux est constitué par une coquille 10 en matériau synthétique transparent délimitant un logement pour le ou les produits à vendre, cette coquille 10 étant rapportée par ses bords sur une feuille-support 11 en carton. Cette dernière présente une ouverture 12 à sa partie supérieure, permettant l'engagement de l'emballage 3 sur la broche de suspension 2.

Ainsi que cela apparaît sur la figure 3, les nervures 6 constituent des moyens permettant de réduire au maximum la surface de frottement des emballages 3 sur la broche 2.

La réduction de ces frottements permet d'obtenir un glissement par gravité des emballages 3 vers la partie antérieure de la broche 2, ainsi que le montrent les figures 1 et 2, et ce même avec l'inclinaison de 15° précitée de la broche 2.

Cette inclinaison réduite limite la poussée que les emballages 3 situés sur la partie postérieure de la broche 2 exercent sur les emballages 3 situés sur sa partie antérieure, de sorte que le risque d'échappement de ces emballages 3 hors de la broche 2 est fortement réduit.

En outre, cette inclinaison réduite limite à un niveau acceptable la perte d'espace disponible sur le présentoir.

Les deux nervures 6 permettent de stabiliser les emballages 3 par rapport à la broche 2 et d'éviter tout contact entre les portions de la feuille-support 11 délimitant latéralement les trous de suspension 12 et les portions latérales de la broche 2, ainsi que cela apparaît sur la figure 3.

Comme le montrent les figures 1 et 2, les emballages 3 situés sur la partie antérieure de la broche 2 se placent d'eux-mêmes sur la portion 2c sensiblement horizontale lorsqu'ils subissent la poussée des emballages 3 situés sur la partie postérieure de la broche 2, et y sont retenus par le bec terminal recourbé 2d.

Les emballages 3 glissent relativement difficilement sur cette portion 2d, ce qui contribue à réduire tout risque de leur échappement hors de la broche 2.

De plus, cette portion sensiblement horizontale 2c favorise la visualisation des emballages 3 et leur préhension par le consommateur.

La nervure 7 du bec recourbé 2d forme une butée qui contribue à éliminer tout risque d'échappement des emballages 3 hors de la broche 2, même lorsque la poussée des emballages 3 situés sur la partie postérieure de la broche 2 est importante.

Ainsi, le système 1 permet de conserver une parfaite visibilité et une parfaite accessibilité au consommateur des emballages 3 au fur et à mesure que les différentes broches 2 se dégarnissent, et permet de supprimer les opérations manuelles et répétitives nécessaires pour amener les emballages 3 sur la partie antérieure des broches 2.

En outre, il permet de conserver un parfait aspect visuel au présentoir.

La figure 5 montre une variante de réalisation de la broche 2. Dans ce cas, la broche 2 n'est pas constituée par une tige unique comme montré aux figures 1 à 4, mais par deux tiges parallèles, raccordées l'une à l'autre par leurs extrémités antérieures, les feuilles-support des emballages présentant dans ce cas un trou oblong 12 représenté en traits mixtes sur cette figure.

Dans cette variante de réalisation, chaque tige comporte une nervure longitudinale 6 aménagée au niveau de sa génératrice supérieure.

La figure 6 montre une deuxième variante de réalisation de la broche 2, dans le cas où cette broche 2 est constituée par une tige unique.

Comme le montre cette figure, la broche 2 comprend deux nervures 6 et des parois latérales 2e planes et inclinées vers l'intérieur, de façon à ce que les éventuels contacts entre les portions de la feuille-support délimitant latéralement les trous de suspension 12 et les portions latérales de la broche 2 soient limités aux arêtes 2f séparant ces parois latérales planes 2e du reste de la surface de la broche 2.

La figure 7 montre une troisième variante de réalisation de la broche 2, dans le cas où cette broche 2 est constituée par une tige unique. Dans ce cas, la broche 2 comprend huit nervures 6 réparties sur son pourtour.

## Revendications

1. Système de présentation à la vente de produits, comprenant au moins une broche de suspension inclinée supportant des emballages de type "blister", caractérisé en ce que chaque broche (2) présente une inclinaison vers le bas par rapport à l'horizontale comprise entre 10° et 20°, et en ce que chaque broche (2) et/ou chaque emballage (3) comprend des moyens (6,2e) permettant de réduire suffisamment les frottements des emballages (3) sur la broche (2) pour que les emballages (3) puissent glisser par gravité vers la partie antérieure de la broche (2).

2. Système selon la revendication 1, caractérisé en ce que chaque broche (2) comprend elle-même lesdits moyens (6,2e) permettant de réduire au maximum les frottements des emballages (3) sur elle.

3. Système selon la revendication 1 ou la revendication 2, caractérisé en ce que les moyens permettant de réduire au maximum les frottements des emballages (3) sur la broche (2) sont constitués par au moins une nervure longitudinale (6) aménagée dans la partie supérieure de la broche (2), au niveau des points de frottements des emballages (3) sur elle.

4. Système selon l'une des revendications 1 à 3, caractérisé en ce que la broche (2) est constituée par une tige unique et comprend deux nervures (6) situées de part et d'autre de son plan médian vertical, à égale distance de ce plan.

5. Système selon l'une des revendications 1 à 4, caractérisé en ce que les parois latérales (2e) de la broche (2) sont planes et inclinées vers l'intérieur.

6. Système selon l'une des revendications 1 à 3 et 5, caractérisé en ce que chaque broche (2) est constituée par deux tiges parallèles, raccordées l'une à l'autre par leurs extrémités antérieures, chaque tige comportant une nervure longitudinale (6) aménagée au niveau de sa génératrice supérieure.

7. Système selon l'une des revendications 1 à 6, caractérisé en ce que chaque broche (2) comprend, au niveau de son extrémité libre, une portion sensiblement horizontale (2c) dépourvue desdits moyens (6,2e) permettant de réduire au maximum les frottements entre les emballages (3) et elle, cette portion (2c) étant prolongée par un bec terminal (2d) recourbé vers le haut.

8. Système selon la revendication 7, caractérisé en ce que le bec recourbé (2d) comprend au moins une nervure (7) faisant saillie de sa paroi latérale.
